# EUROPÄISCHE PATENTSCHRIFT

(11) **EP 3 998 906 B1**
(45) Veröffentlichungstag und Bekanntmachung des Hinweises auf die Patenterteilung: **23.08.2023**
(21) Anmeldenummer: 20749808.0
(22) Anmeldetag: 09.07.2020
(51) Int. Cl.: A47B 88/443, A47B 88/48, A47B 96/20, E05D 3/02, E05D 15/58, E05F 1/12, E05F 1/16

(54) **MÖBELKOMPONENTE**
FURNITURE COMPONENT
COMPOSANT DE MEUBLE

(30) Priorität: 16.07.2019 DE 102019119295
(43) Veröffentlichungstag der Anmeldung: 25.05.2022
(73) Patentinhaber: Hettich-ONI GmbH & Co. KG, 32602 Vlotho (DE)
(72) Erfinder: POPPENBORG, Norbert, 32105 Bad Salzuflen (DE); SCHAEL, Oliver, 32278 Kirchlengern (DE); GÖTZ, Gerhard, 32257 Bünde (DE)
(74) Vertreter: BSB Patentanwälte Schütte & Engelen Partnerschaft mbB
(86) Internationale Anmeldenummer: PCT/EP2020/069327
(87) Internationale Veröffentlichungsnummer: WO 2021/008984

(56) Entgegenhaltungen:
- EP-A1- 2 333 209
- WO-A1-2018/158152
- US-A1- 2004 239 216
- US-A1- 2011 141 672

## Beschreibung

Die vorliegende Erfindung betrifft eine Möbelkomponente mit wenigstens einer Funktionswand mit einem integrierten oder eingesetzten Möbelbeschlag zur Führung eines bewegbaren Möbelteils. Dabei weist die Funktionswand zwei Seitenflächen und wenigstens eine Stirnseite und wenigstens eine stirnseitige Ausnehmung zur Aufnahme des Möbelbeschlags auf. Insbesondere betrifft die Erfindung eine Möbelkomponente mit einer Möbelplatte und einem in der Möbelplatte integrierten oder eingesetzten Möbelbeschlag zur Führung eines bewegbaren Möbelteils wie vorzugsweise einer Klappe oder eines Barfachs.

Im Stand der Technik sind verschiedenste Möbel und Möbelkomponenten bekannt geworden, bei denen über einen Möbelbeschlag ein bewegbares Möbelteil wie einer Klappe oder ein Barfach bewegbar angelenkt ist. Bei der Bewegung wird das bewegbare Möbelteil über den Möbelbeschlag geführt. Klappen, Barfächer oder sonstige bewegbare Möbelteile können in allen Fällen einteilig ausgebildet sein oder auch aus mehreren Einzelteilen bestehen, die miteinander verbunden sind und sich gegebenenfalls im Bewegungsablauf relativ zueinander bewegen.

Bei Klappen oder Barfächern ist es bekannt geworden, entsprechende Scharniere oder Klappenbeschläge an einer Innenseite einer Seitenwand eines Möbelstücks zu befestigen. Nachteilig daran ist aber, dass die Beschläge unvermeidbar in den Innenraum des Möbelkorpus hineinragen, was zum einen den nutzbaren Stauraum innerhalb des Möbelkorpus verringert und zum anderen auch eine Strukturierung des Innenraums des Möbelkorpus beeinträchtigt. Ebenso wird eine Reinigung des Innenraums, insbesondere der Innenseite der Seitenwand des Möbelkorpus, durch die aufmontierten Beschläge erschwert. Aus optischen Gründen ist eine Seitenwand, auf der keine Möbelbeschläge montiert sind, erstrebenswert.

Aus der US 2004/0239216 A1 ist ein Schrank mit einem Schrankkorpus und mit einer Tür bekannt geworden. Im Inneren des Schranckorpus ist eine zusätzliche Innenwand angeordnet, welche sich entlang einer Seitenwand des Schrankkorpus erstreckt und einen Aufnahmeraum von dem Innenraum des Schrankkorpus abtrennt. In dem Aufnahmeraum ist eine verschiebliche Struktur angeordnet, an welcher die Tür verschwenkbar aufgenommen ist, um im geöffneten Zustand in den Aufnahmeraum eingeschoben zu werden. Nachteilig ist hier, dass durch die zusätzliche Innenwand der verfügbare Stauraum deutlich vermindert wird. Der Bauraum ist sehr breit, auch optisch. Weiter ist nachteilig, dass der Aufnahmeraum nur durch eine Demontage der Innenwand oder des Schrankkorpus zu reinigen ist. Bei neuen Entwicklungen werden auch Möbelbeschläge in eine Funktionswand eines Möbelstücks integriert, wie z. B. aus der WO 2018/158152 A1 bekannt. Dazu wird eine Ausnehmung oder ein Aufnahmeraum in der Funktionswand zur Verfügung gestellt, in welchem der Möbelbeschlag aufgenommen und befestigt wird. Dadurch kann der Möbelbeschlag beispielsweise in die Seitenwand integriert werden, wodurch der Möbelbeschlag von der äußeren Seite und auch bei der Innenansicht von dem Innenraum des Möbelstücks aus nicht sichtbar ist. Nachteilig ist, dass bei Schwenkbewegungen eine entsprechend große Fuge zwischen den einzelnen Teilen einer Front eines Möbelstücks vorhanden sein muss, um den nötigen Spielraum für die Schwenkbewegung zur Verfügung zu stellen.

Es ist deshalb die Aufgabe der vorliegenden Erfindung, eine Möbelkomponente zur Verfügung zu stellen, welche noch flexibler einsetzbar ist und bei welcher gegebenenfalls geringere Fugen zwischen einzelnen Teilen oder Möbelkomponenten ermöglicht werden.

Diese Aufgabe wird gelöst durch eine Möbelkomponente mit den Merkmalen des Anspruchs 1. Bevorzugte Weiterbildungen sind Gegenstand der Unteransprüche. Weitere Vorteile und Merkmale der vorliegenden Erfindung ergeben sich aus den Ausführungsbeispielen, die mit Bezug auf die beiliegenden Figuren erläutert werden.

Eine erfindungsgemäße Möbelkomponente umfasst wenigstens eine Funktionswand mit wenigstens einem integrierten oder eingesetzten Möbelbeschlag zur Führung eines bewegbaren Möbelteils. Die Funktionswand umfasst zwei (insbesondere parallele) Seitenflächen und wenigstens eine Stirnseite, wobei an einer Stirnseite eine stirnseitige Ausnehmung zur Aufnahme des Möbelbeschlags ausgebildet ist. Der Möbelbeschlag umfasst ein Grundelement, eine Linearführung und eine an dieser angelenkte Schwenkführung. Die Linearführung weist zwangsgeführte bewegliche Elemente auf, an denen die Schwenkführung beabstandet zum Grundelement angelenkt ist. Die beiden Seitenflächen liegen in einer ersten bzw. einer zweiten Ebene, wobei zumindest die Linearführung (und vorzugsweise auch die Schwenkführung) in einer Schließstellung des Möbelbeschlags zwischen der ersten und der zweiten Ebene bzw. zwischen der ersten Seitenfläche und der zweiten Seitenfläche der Funktionswand liegt. Die Linearführung und die Schwenkführung sind miteinander gekoppelt, sodass bei einer Öffnungsbewegung zuerst eine Linearbewegung und anschließend wenigstens eine Schwenkbewegung ausgeführt werden. Der Möbelbeschlag weist wenigstens eine Dämpfungseinrichtung zur Dämpfung der Schließ- und/oder Öffnungsbewegung auf. Wenigstens eine Dämpfungseinrichtung ist als Lineardämpfer und/oder wenigstens eine Dämpfungseinrichtung als Rotationsdämpfer auszuführt.

Die erfindungsgemäße Möbelkomponente hat viele Vorteile. Ein erheblicher Vorteil der erfindungsgemäßen Möbelkomponente besteht darin, dass der Möbelbeschlag in die Funktionswand eingesetzt oder integriert ist und dass eine Linearführung und eine Schwenkführung miteinander gekoppelt sind. Dadurch, dass bei einer Öffnungsbewegung zunächst eine Linearbewegung ausgeführt wird, kann das bewegbare Möbelteil von der Funktionswand so weit entfernt werden, dass bei einer Verschwenkung des bewegbaren Möbelteils kein Kontakt des bewegbaren Möbelteils mit benachbarten Teilen der gleichen Möbelkomponente oder anderer Möbelkomponenten entsteht.

Eine Schwenkachse der Schwenkführung ist vorzugsweise quer zu wenigstens einer der zwei Ebenen bzw. Seitenflächen ausgerichtet.

Insbesondere ist die Funktionswand als Seitenwand einer Möbelkomponente ausgeführt. Dann erfolgt eine Schwenkbewegung insbesondere um eine wenigstens im Wesentlichen etwa horizontal ausgerichtete Schwenkachse. In allen Ausgestaltungen ist es bevorzugt, dass die Schwenkachse der Schwenkführung quer und insbesondere wenigstens etwa senkrecht oder senkrecht zu einer der beiden Ebenen bzw. zu einer der beiden Seitenflächen der Funktionswand ausgerichtet ist. In bevorzugten Ausgestaltungen sind die beiden Seitenflächen der Funktionswand (wenigstens etwa) parallel zueinander ausgerichtet. Es ist bevorzugt, dass die Schwenkachse der Schwenkführung (wenigstens etwa) senkrecht zu den Seitenflächen der Funktionswand ausgerichtet ist.

Die quer zu den beiden Ebenen bzw. den beiden Seitenflächen ausgerichtete Schwenkachse schneidet vorzugsweise beide Ebenen bzw. Seitenflächen.

Die Funktionswand im Sinne der vorliegenden Erfindung kann auch als Möbelfunktionswand bezeichnet werden und ist vorzugsweise eine Möbelplatte. Insofern kann der Begriff "Funktionswand" durchgängig in dieser Anmeldung durch den Begriff "Möbelfunktionsplatte" oder "Möbelplatte" präzisiert werden.

Vorzugsweise ist die Schwenkführung an dem bewegbaren Möbelteil angelenkt und befindet sich im Schließzustand des Möbelbeschlags zwischen den beiden Seitenflächen der Funktionswand. Insbesondere ist die Schwenkführung so an dem bewegbaren Möbelteil angelenkt, dass sich im Schließzustand des Möbelbeschlags die Anlenkung der Schwenkführung zwischen den beiden Seitenflächen der Funktionswand befindet.

Es ist möglich und auch bevorzugt, dass die Schwenkführung an dem bewegbaren Möbelteil angelenkt ist und sich im Schließzustand des Möbelbeschlags die Anlenkung der Schwenkführung wenigstens teilweise vor der Stirnseite der Funktionswand befindet. Dabei kann ein Teil der Anlenkung der Schwenkführung sich vor der Stirnseite der Funktionswand befinden, während sich ein anderer Teil der Anlenkung noch innerhalb der Ausnehmung in der Funktionswand befindet.

Vorzugsweise weist die Linearführung zumindest eine bewegliche Schiene auf. Insbesondere erzeugt die bewegliche Schiene eine Hubbewegung. Besonders bevorzugt erzeugt die bewegliche Schiene eine Hubbewegung während der Linearbewegung. Vorzugsweise ist die bewegliche Schiene an einer (festen) Schiene längsbeweglich aufgenommen, wobei die (feste) Schiene auch das Grundelement des Möbelbeschlags zur Verfügung stellen kann.

Vorzugsweise ist eine Abfolgesteuerung zur Zwangskopplung der Linearführung und der Schwenkführung umfasst. Vorzugsweise weist die Abfolgesteuerung eine Kulissenführung zur Zwangskopplung auf. Die Kulissenführung weist vorzugsweise wenigstens eine Steuerbahn auf, die als Kurvenführung ausgeführt sein kann. Mit einer Kurvenführung kann eine zwangsgekoppelte Schwenkbewegung bei der Linearbewegung realisiert werden. Dabei ist es möglich, dass insbesondere erst in einem mittleren Abschnitt der Linearbewegung oder vorzugsweise erst in einem Endabschnitt der Linearbewegung die zwangsgekoppelte Schwenkbewegung erfolgt. Eine entsprechende Steuerung kann über die Kurvenführung realisiert werden.

Erfindungsgemäß weist der Möbelbeschlag wenigstens eine Dämpfungseinrichtung zur Dämpfung der Schließ- und/oder Öffnungsbewegung auf. Erfindungsgemäß ist wenigstens eine Dämpfungseinrichtung als Lineardämpfer und/oder wenigstens eine Dämpfungseinrichtung als Rotationsdämpfer auszuführt.

Beispielsweise ist es möglich, dass ein linearer Dämpfer zur Dämpfung der Linearbewegung eingesetzt wird und dass ein Rotationsdämpfer zur Dämpfung der Schwenkbewegung der Schwenkführung eingesetzt wird. Es ist aber auch möglich, dass eine Dämpfungseinrichtung nur zur Dämpfung der Bewegung der Linearführung oder der Schwenkführung verwendet wird.

In bevorzugten Ausgestaltungen ist die Dämpfungseinrichtung zumindest abschnittsweise und/oder zeitweise mit einem Element der Schwenkführung gekoppelt. Dadurch wird eine effektive Dämpfung der Bewegung des bewegbaren Möbelteils ermöglicht.

In bevorzugten Weiterbildungen weist der Möbelbeschlag wenigstens einen Antrieb, eine Feder oder Vorbelastungseinrichtung auf, wobei der Antrieb, die Feder oder Vorbelastungseinrichtung derart auf die Linearführung und die zwangsgekoppelte Schwenkführung einwirkt, dass der Antrieb, die Feder bzw. Vorbelastungseinrichtung in einem Wirkbereich zwischen der Schließstellung und wenigstens einer Öffnungsstellung des Möbelbeschlags eine Schließ- und / oder Öffnungskraft auf das bewegbare Möbelteil und z. B. eine Tür bewirkt. Dabei muss es sich bei der Öffnungsstellung nicht um die größtmögliche Öffnungsstellung handeln, sondern es kann sich um eine gezielt gewählte Position handeln, die zwischen der Schließstellung und einer maximalen Öffnungsstellung liegt. Vorzugsweise ist die Schließ- und/oder Öffnungskraft einstellbar.

In vorteilhaften Ausgestaltungen weist der Möbelbeschlag wenigstens eine Verstelleinrichtung zur Positionierung des bewegbaren Möbelteils in wenigstens einer Raumorientierung auf. Dabei kann die Verstelleinrichtung oder wenigstens eine Verstelleinrichtung wenigstens ein Schnecken-, ein Kegelrad-, ein Exzenter- oder ein Schraubelement oder weitere Einstellelemente aufweisen. Möglich ist es, dass eine Einstellung in wenigstens einer Raumrichtung und/oder in wenigstens einem Raumwinkel möglich ist.

In allen Ausgestaltungen ist es besonders bevorzugt, dass die Funktionswand mit dem integrierten Möbelbeschlag einen Dicke bzw. Breite von weniger als 30 mm, insbesondere von weniger als 25 mm und vorzugsweise von weniger als 21 mm aufweist. Dabei wird die (vollständige) Dicke der Funktionswand zwischen den Seitenflächen gemessen.

Besonders bevorzugt weist der Möbelbeschlag eine Dicke bzw. Breite auf, die kleiner ist als eine Dicke bzw. Breite der Funktionswand. Insbesondere ist ein Unterschied der Dicke der Funktionswand zu der Dicke des Möbelbeschlags größer als 2 mm und insbesondere größer als 4 mm und kann auch 6 mm und mehr betragen.

Besonders bevorzugt ist das Grundelement das breiteste Element des Möbelbeschlags. Vorzugsweise weist das Grundelement des Möbelbeschlags eine Dicke von weniger als 22 mm und insbesondere von weniger als 18 mm und vorzugsweise von weniger als 16 mm auf.

Der Möbelbeschlag kann etwa zentrisch in der Funktionswand aufgenommen sein. Möglich ist es auch, dass der Möbelbeschlag näher an einer Seitenfläche als an der anderen Seitenfläche angeordnet ist. Es ist bevorzugt, dass der Möbelbeschlag von einer Seitenfläche aus eingesetzt wird. Eine Decklage kann den Möbelbeschlag abdecken.

In vorteilhaften Ausgestaltungen weist der Möbelbeschlag wenigstens eine Positioniereinrichtung für das bewegbare Möbelteil auf. Die Positioniereinrichtung weist insbesondere eine lösbare Rastkupplung auf, um das bewegbare Möbelteil in wenigstens einer Öffnungsstellung bzw. geöffneten Position zu fixieren.

Vorzugsweise trennen die Funktionswand und das bewegbare Möbelteil ein Aufnahmeabteil wenigstens in einer Schließstellung wenigstens teilweise ab. Dadurch wird ein Aufnahmeabteil an der Möbelkomponente zu Verfügung gestellt, welches zur Abtrennung oder Aufbewahrung verschiedenster Gegenstände dienen kann.

Vorzugsweise umfasst die Möbelkomponente wenigstens zwei Funktionswände mit einem oder jeweils einem eingesetzten oder integrierten Möbelbeschlag zur Führung des bewegbaren Möbelteils. Besonders bevorzugt bildet die Funktionswand eine (wenigstens im Wesentlichen) vertikal ausgerichtete Seitenwand der Möbelkomponente. Möglich ist es auch, dass die Möbelkomponente zwei oder mehr Funktionswände umfasst, die beispielsweise beabstandet voneinander angeordnet sind und ein Aufnahmeabteil oder mehrere voneinander getrennte Aufnahmeabteile an der Möbelkomponente zur Verfügung stellen.

Besonders bevorzugt ist das bewegbare Möbelteil als Klappe ausgeführt, wobei die Klappe beispielsweise durch eine Schwenkbewegung nach oben geöffnet oder durch eine Schwenkbewegung nach unten geöffnet wird.

Insgesamt stellt die Erfindung eine vorteilhafte Möbelkomponente zur Verfügung, mit der insbesondere Klappen, aber auch Drehtüren, Deckel oder Barfächer vorteilhaft ausgestattet werden können. Dabei führt das bewegbare Möbelteil bei der Überführung aus der Schließstellung in eine Öffnungsstellung zunächst eine Linearbewegung und anschließend eine Schwenkbewegung durch, wobei die Schwenkbewegung einsetzen kann, während die Linearbewegung noch durchgeführt wird. Vorzugsweise wird zunächst aber eine reine Linearbewegung durchgeführt, damit ein besonders kleines Fugenmaß zwischen dem bewegbaren Möbelteil und benachbarten Möbelteilen ausgebildet werden kann. Durch die Linearbewegung kann sichergestellt werden, dass das bewegbare Möbelteil zunächst beispielsweise aus der Möbelfront nach außen gefahren wird und somit anschließend bei der Verschwenkung nicht an andere bewegbare oder fest angeordnete Möbelteile anstößt, während die Schwenkbewegung durchgeführt wird.

Weitere Vorteile und Merkmale der vorliegenden Erfindung ergeben sich aus den Ausführungsbeispielen, die im Folgenden mit Bezug auf die beiliegenden Figuren erläutert werden.

In den Figuren zeigen:
- Figur 1: eine schematische perspektivische Ansicht einer erfindungsgemäßen Möbelkomponente mit einer Klappe als bewegbarem Möbelteil;
- Figur 2: eine weitere erfindungsgemäße Möbelkomponente mit einem nach unten abklappbaren bewegbaren Möbelteil;
- Figur 3: eine Seitenansicht einer Funktionswand der Möbelkomponente nach Figur 2, wobei zumindest die Decklage weggelassen ist;
- Figur 4: einen Möbelbeschlag für die Möbelkomponenten nach den Figuren 1 und 2;
- Figur 5: eine perspektivische Darstellung des Möbelbeschlags nach Figur 4;
- Figur 6: eine Teilansicht und perspektivische Darstellung des vorderen Teils des Möbelbeschlags nach Figur 4;
- Figur 7: einen Steuerhebel des Möbelbeschlags nach Figur 4;
- Figur 8: ein Federblech für den Möbelbeschlag nach Figur 4; und
- Figuren 9-12: verschiedene Stellungen einer Möbelkomponente.

Figur 1 zeigt eine erfindungsgemäße Möbelkomponente 1, die beispielsweise als Oberschrank 100 oder Barfach ausgeführt ist. Die Möbelkomponente 1 ist an einer Raumwand 50 montiert. Die Möbelkomponente 1 ist in Figur 1 in der Schließstellung 14 bzw. im Schließzustand abgebildet. Die Möbelkomponente 1 verfügt über ein bewegbares Möbelteil 40, welches hier als Klappe ausgeführt ist und welches hier einen hinter dem bewegbaren Möbelteil 40 angeordneten Stauraum bzw. ein Aufnahmeabteil 41 verschließt, welches von der Zugangsseite 45 aus zugänglich ist.

Nach oben wird die Möbelkomponente 1 durch einen Oberboden 43 begrenzt. Auf der linken Seite ist die Funktionswand 2 erkennbar, in deren Inneren (in Figur 1 nicht sichtbar) ein Möbelbeschlag 10 untergebracht ist, der mit der Klappe 40 verbunden ist.

Figur 2 zeigt eine andere Ausführungsvariante einer Möbelkomponente 1, die hier über zwei Funktionswände 2 bzw. vertikale Seitenwände verfügt. Ein Unterboden 42 und ein Oberboden 43 begrenzen das von der Stirnseite aus zugängliche Aufnahmeabteil 41. Grundsätzlich kann eine Möbelkomponente 1 auch nur über eine einzige Funktionswand 2 verfügen.

An den vorderen Stirnseiten der Funktionswände 2 sind im Inneren der Funktionswände 2 Ausnehmungen 6 bzw. entsprechende Aufnahmeräume ausgebildet, an denen hier jeweils ein Möbelbeschlag 10 aufgenommen ist. An die Schwenkträger 30 der Möbelbeschläge 10 wird das in Figur 2 nicht sichtbare bewegbare Möbelteil 40 angebracht bzw. damit verbunden.

Die Funktionswände 2 sind hier als Möbelplatten ausgeführt und verfügen über eine seitliche Wandstärke bzw. Dicke 2a, die vorzugsweise weniger als 24 mm und insbesondere weniger als 21 mm beträgt. In den Funktionswänden sind die Möbelbeschläge 10 hier vollständig aufgenommen. Die Möbelbeschläge 10 weisen eine seitliche Breite bzw. eine Dicke 11a (vgl. Figur 4) von insbesondere weniger als 18 und vorzugsweise weniger als 16 mm auf. Dadurch wird eine Möbelkomponente 1 zu Verfügung gestellt, die seitliche Funktionswände aufweist, die eine ähnliche Dicke aufweisen wie auch andere Möbelplatten konventioneller Möbelstücke. Es ist keine größere Wandstärke nötig, um in dem Inneren der Funktionswand den Möbelbeschlag aufzunehmen.

Jede Funktionswand weist eine innere Seitenfläche 3 und eine äußere Seitenfläche 4 auf. Die Seitenflächen 3, 4 können jeweils durch Decklagen 3a, 4a gebildet werden. Die Funktionswand an sich kann durch einen oder zwei Kerne gebildet werden, in die die entsprechende Ausnehmung 6 eingebracht wird, um an der Funktionswand 2 den Möbelbeschlag 10 aufzunehmen. In optisch ansprechender Weise kann eine vollflächige Decklage 3a bzw. 4a auf die Wand aufgebracht werden, sodass der Möbelbeschlag 10 weder seitlich von außen noch seitlich von innen sichtbar ist.

Figur 3 zeigt eine Seitenansicht der Funktionswand 2 der Möbelkomponente 1, wobei die Ausnehmung 6 erkennbar ist, die an der Stirnseite 5 geöffnet ist. In diesem Ausführungsbeispiel wird der Möbelbeschlag 10 von der Seitenfläche 3 aus eingelegt und mit der Funktionswand 2 verschraubt. Anschließend kann eine Decklage 3a über die vollständige Seitenfläche auf die Funktionswand 2 aufgebracht werden, sodass eine optisch ansprechende einheitliche Gestaltung erreicht wird. Es könnte aber auch eine optisch ansprechende Abdeckkappe auf den Möbelbeschlag 10 aufgesetzt werden.

Figur 4 zeigt eine perspektivische Darstellung des Möbelbeschlags 10 beispielsweise für die Funktionswand 2 nach Figur 3.

Der Möbelbeschlag 10 verfügt über ein Grundelement 11, an welchem die Linearführung 12 aufgenommen ist. Mit der Linearführung 12 ist die Schwenkführung 13 gekoppelt. An dem Grundelement 11 ist hier eine Dämpfungseinrichtung 16 aufgenommen. An dem Grundelement 11 sind auch Schraubflansche 29 ausgebildet, an denen der Möbelbeschlag 10 mit der Funktionswand 2 verschraubt wird.

Mit dem Grundelement 11 ist eine Schiene 26 fest verbunden, an der über eine Lagerung 28 eine bewegliche Schiene 27 linear bewegbar gelagert ist. Die feste Schiene 26 und die bewegliche Schiene 27 bilden gemeinsam mit der Lagerung 28 die Linearführung 12. Am vorderen Ende der Linearführung 12 ist der Schwenkträger 30 der Schwenkführung 13 schwenkbar an der Linearführung 12 angebracht. An dem Schwenkträger 30 sind die Befestigungslöcher zum Verschrauben mit dem bewegbaren Möbelteil 40 erkennbar.

An der beweglichen Schiene 27 ist die Schwenkachse 31 zur Verschwenkung des Schwenkträgers 30 aufgenommen. Mit der beweglichen Schiene 27 ist auch das Federblech 33 verbunden, an dem die Federzunge 34 ausgebildet ist. Das Federblech 33 ist durch Stifte 32 mit der beweglichen Schiene 27 verbunden.

Die Dämpfereinrichtung 16 ist über die Kolbenstange 16a mit dem Verbinder 19 gekoppelt, welches wiederum mit der beweglichen Schiene 27 verbunden ist. Dadurch wird beim Ausfahren der beweglichen Schiene 27 auch die Kolbenstange 16a der Dämpfungseinrichtung 16 ausgefahren.

Die Breite bzw. Dicke 11a des Grundelements 11 beträgt hier insbesondere weniger als 18 mm und vorzugsweise weniger als 16 mm. Dabei stellt das Grundelement 11 das breiteste Teil des Möbelbeschlags 10 dar.

Zwischen den Federaufnahmen 19a und 19b ist eine hier nicht dargestellte Feder 17 (vgl. Figur 9) aufgenommen, um den Möbelbeschlag 10 in diesem Ausführungsbeispiel in die abgebildete Schließstellung 14 vorzubelasten.

Die Linearführung 12 ist über den ersten Zapfen 21 und den zweiten Zapfen 22 mit der Schwenkführung 13 gekoppelt. Dabei verschwenkt der Steuerhebel 35 um den zweiten Zapfen 22, wenn der erste Zapfen 21 in der Kulissenführung 24 angehoben wird.

Figur 5 zeigt eine Seitenansicht des Möbelbeschlags 10, wobei hier der Schwenkträger 30 zur Befestigung an dem bewegbaren Möbelteil 40 am rechten Ende in der Darstellung gemäß Figur 5 angeordnet ist. An dem Grundelement 11 ist die Dämpfungseinrichtung 16 aufgenommen. An der festen Schiene 26 ist das Langloch 23 und die Kulissenführung 24 ausgebildet. Die Kulissenführung 24 umfasst dabei eine Steuerbahn 25, die hier quer zu dem Langloch 23 verläuft.

Figur 6 zeigt auf der linken Seite eine vergrößerte Darstellung des Schwenkträgers 30 an der beweglichen Schiene 27 und rechts daneben eine perspektivische Darstellung des Schwenkträgers 30. Der Schwenkträger 30 verfügt über eine Rastkante 30a und eine Öffnung für die Schwenkachse 31 sowie die Befestigungslaschen oder Befestigungsflansche zur Befestigung an dem bewegbaren Möbelteil 40.

Die Rastkante 30a des Schwenkträgers 30 greift in der dargestellten Schließstellung 14 hinter einen Rastnocken 35a des Steuerhebels 35. Der Rastnocken 35a verhindert eine Verschwenkung des Schwenkträgers 30. Der Steuerhebel 35 ist hier nur gestrichelt dargestellt, da sich der Steuerhebel 35 hinter der beweglichen Schiene 27 befindet.

Erkennbar ist in Figur 6 auch die Rastkugel 34b, die an der Kugellagerung 30b des Schwenkträgers 30 aufgenommen ist und beim Verschwenken des Schwenkträgers gegen den Uhrzeigersinn um die Schwenkachse 31 gedreht wird, bis die Rastkugel 34b mit der Kugelaufnahme 34a der Federzunge 34 verrastet und somit eine gesicherte Öffnungsstellung definiert.

Figur 7 zeigt den Steuerhebel 35, der am hinteren Ende über die Anbindung 38 mit der Dämpfungseinrichtung 16 schwenkbeweglich verbunden ist. Der Steuerhebel 35 ist im eingebauten Zustand um die Schwenkachse 37 verschwenkbar, wobei die Verschwenkung durch eine Höhenverstellung des ersten Zapfens 21, der an der Aufnahme 39 aufgenommen ist, bewirkt wird, wenn der erste Zapfen 21 entlang der Steuerbahn 25 der Kulissenführung 24 geführt wird.

Figur 8 zeigt in einer vergrößerten Darstellung das Federblech 33 mit der Federzunge 34 und der daran ausgebildeten Kugelaufnahme 34a, wodurch eine definierte Öffnungsstellung bereitgestellt wird, in der die Rastkugel 34b mit der Kugelaufnahme 34 verrastet.

Mit Bezug auf die Figuren 9 bis 12 wird im Folgenden der Bewegungsablauf des Möbelbeschlags 10 der Möbelkomponente 1 beim Öffnen des bewegbaren Möbelteils 40 aus der Schließstellung 14 heraus beschrieben.

Figur 9 zeigt die Schließstellung 14. An dem Grundelement 11 ist die Dämpfungseinrichtung 16 aufgenommen, die über die Kolbenstange 16a mit dem Element bzw. Verbinder 19 gekoppelt ist. Ebenso ist auch die Feder 17 mit dem Verbinder 19 gekoppelt.

Der erste Zapfen 21 wird in der Kulissenführung 24 entlang der Steuerbahn 25 geführt. Der zweite Zapfen 22 ist hingegen nur längsbeweglich an dem Langloch 23 aufgenommen.

In der Schließstellung 14 greift die Rastkante 30a der Schwenkträger 30 von unten gegen den Rastnocken 35a des Steuerhebels 35. Der an sich schwenkbar um den zweiten Zapfen 22 aufgenommene Steuerhebel 35 wird aber in der Position gemäß Figur 9 an einem Verschwenken gehindert, da der erste Zapfen 21 eine Vertikalbewegung des Steuerhebels 35 verhindert.

Durch Bewegung des bewegbaren Möbelteils 40 nach vorn entsteht die in Figur 10 abgebildete Öffnungsstellung 15, die hier eine teilweise geöffnete Stellung darstellt. Das bewegbare Möbelteil 40 wurde hier im Ausführungsbeispiel um 38 mm nach vorn aus der Möbelkomponente 1 herausgezogen. Diese Bewegung erfolgte rein linear. Dabei hat sich die bewegliche Schiene 27 gegenüber der festen Schiene 26 um dementsprechend 38 mm aus der Funktionswand 2 herausbewegt. Der erste Zapfen 21 und auch der zweite Zapfen 22 haben das jeweilige axiale Ende des Langlochs 23 bzw. Kulissenführung 24 erreicht.

Durch Federvorbelastung oder durch das Gewichtsmoment des bewegbaren Möbelteils wird der Steuerhebel 35 an dem ersten Zapfen 21 in den senkrecht ausgerichteten Bereich der Steuerbahn 25 der Kulissenführung 24 nach oben geführt. Dadurch verschwenkt der Steuerhebel 35 anschließend um die Schwenkachse des zweiten Zapfens 22, sodass das vordere Ende des Steuerhebels 35 mit dem Rastnocken 35 sich nach oben bewegt.

Die sich ergebende Stellung ist in Figur 11 abgebildet. Der Rastnocken 35a des Steuerhebels 35 ist nach oben verschwenkt und hat damit die Rastkante 30a des Schwenkträgers 30 freigegeben, sodass der Schwenkträger 30 mit der damit verbundenen Klappe bzw. dem damit verbundenen bewegbaren Möbelteil 40 hier gegen den Uhrzeigersinn verschwenken kann und das Aufnahmeabteil 41 der Möbelkomponente 1 von der Zugangsseite 45 aus freigibt. Bei der Verschwenkung dreht sich die Rastkugel 34b an dem Schwenkträger 30 gegen den Uhrzeigersinn mit, bis die Rastkugel 34b die Kugelaufnahme 34a an dem Federblech 33 erreicht. Dort liegt die Rastkugel 34b vor der Kugelaufnahme 34a. Dadurch wird eine erste Öffnungsstellung 15a gesichert.

Figur 12 zeigt schließlich einen Zustand, bei dem das bewegbare Möbelteil 40 weiter geschwenkt wurde. Dadurch wird die Rastkugel 34b aus der Vorpositionierung in die Verrastung mit der Kugelaufnahme 34 verrastet. Es kann eine weitere Rastposition in der dargestellten Stellung gemäß Figur 12 vorliegen. Die stellt hier jetzt die maximale Öffnungsposition 15b dar. Auch in dieser Stellung ist die Linearführung 12 noch ausgefahren. Die Schwenkführung 13 ist hier maximal verschwenkt. Der Steuerhebel 35 ist so weit wie möglich nach oben verschwenkt, sodass auch in dieser Position der Rastnocken 35a die Verschwenkung des Schwenkträgers 30 nicht behindert.

Zum Schließen der Klappe wird das bewegbare Möbelteil 40 angehoben und somit wird der Schwenkträger 30 um die Schwenkachse 31 verschwenkt, bis die Klappe 40 wieder die senkrechte Position erreicht. Dadurch wird auch die Linearbewegung zum Schließen wieder freigegeben, da der erste Zapfen 21 den vertikalen Teil der Steuerbahn 25 der Kulissenführung 24 wieder verlassen hat und sich der erste Zapfen 21 in dem Horizontalteil der Kulissenführung 24 befindet. Durch Zurückschieben der Linearführung 12 verrasten der Rastnocken 35a und die Rastkante 30a.

Insgesamt stellt die Erfindung eine vorteilhafte Möbelkomponente 1 zu Verfügung, womit in vorteilhafter Weise Klappen, Barfächer und auch Türen oder Deckel zu Verfügung gestellt werden können. Eine Möbelkomponente 1 kann als Klappe, Barfach oder auch Drehtür verwendet werden. Es ist möglich, sehr geringe Fugen zwischen den innenliegenden und/oder den außenliegenden Fronten zu ermöglichen. Die Linear- und die Rotationsbewegung erfolgen abschnittsweise und insbesondere nicht gleichzeitig.

Es ist möglich, über eine Steuerkurve oder auch über ein, zwei oder mehr Kugelaufnahmen 34a verschiedene Raststellungen zur Verfügung zu stellen. Möglich ist es, eine Selbstöffnung oder eine Selbstschließung vorzusehen.

Die Kraft zum Öffnen und/oder Schließen kann einstellbar sein. Einstelllöcher können zum Beispiel auf einer Seite (innen und/oder außen) vorgesehen sein.

Möglich ist es auch, eine solche Möbelkomponente ohne den Einsatz von Federn auszubilden. Eine solche Möbelkomponente könnte wenigstens eine einrastende Stellung aufweisen. Eine Funktion ist auch durch Überdrücken erzielbar. Mehrere Möbelbeschläge können mechanisch, hydraulisch oder elektronisch synchronisiert und/oder angetrieben werden. Ebenso ist ein elektronischer, elektrischer oder mechanischer Betrieb möglich. Die Befestigung kann beispielsweise von vorne erfolgen oder klemmbar sein.

Ein Federpaket kann gegebenenfalls ebenso wie ein Antriebspaket trennbar sein. Der Linearhub kann einstellbar und begrenzbar sein. Ebenso kann auch der Öffnungswinkel einstellbar oder begrenzt sein.

Blendeneinstellungen sind möglich für die Höhe, Tiefe, Neigung, Drehung etc. Somit ist die Blende durch eine Verstelleinrichtung in wenigstens eine Raumrichtung oder Raumorientierung (x, y, z) verstellbar. Es können auch mehrere Dämpfereinrichtungen enthalten sein. Beispielsweise eine Dämpfereinrichtung für die Rotation und eine Dämpfereinrichtung für die Linearbewegung.

Das bewegbare Möbelteil kann insbesondere angeklebt und/oder anschraubbar vorgesehen sein. Eine schnelle Montage ist möglich. Vorne kann eine Abdeckkappe oder dergleichen aufgebracht werden, um die Fräsung für die Ausnehmung abzudecken.

Möglich ist es auch, dass eine Möbelkomponente 1 zwei, drei oder mehr Funktionswände und weitere Wände und Böden mit und/oder ohne Zusatzfunktionen bzw. aufgenommene Möbelschläge und dgl. umfasst.

**Bezugszeichenliste:**

| | | | |
|---|---|---|---|
| 1 | Möbelkomponente | 24 | Kulissenführung |
| 2 | Funktionswand | 25 | Steuerbahn |
| 2a | Dicke Wandstärke | 26 | Schiene |
| 3 | Seitenfläche (innen) | 27 | bewegliche Schiene |
| 3a | Decklage | 28 | Lagerung |
| 4 | Seitenfläche (außen) | 29 | Schraubflansch |
| 4a | Decklage | 30 | Schwenkträger |
| 5 | Stirnseite | 30a | Rastkante |
| 6 | Ausnehmung, Aufnahmeraum | 30b | Kugellagerung |
| 10 | Möbelbeschlag | 31 | Schwenkachse |
| 11 | Grundelement | 32 | Stift |
| 11a | Dicke | 33 | Federblech |
| 12 | Linearführung | 34 | Federzunge |
| 13 | Schwenkführung | 34a | Kugelaufnahme |
| 14 | Schließstellung, Schließzustand | 34b | Rastkugel |
| | | 35 | Steuerhebel |
| 15 | Öffnungsstellung, Öffnungszustand | 35a | Rastnocken |
| | | 37 | Schwenkachse |
| 15a | erste Öffnungsstellung | 38 | Anbindung |
| 15b | maximale Öffnungsposition | 39 | Aufnahme |
| 16 | Dämpfungseinrichtung | 40 | bewegbares Möbelteil, Klappe, Deckel, Tür |
| 16a | Kolbenstange | | |
| 17 | Feder | 41 | Aufnahmeabteil |
| 18 | Positioniereinrichtung | 42 | Unterboden |
| 19 | Verbinder, Element | 43 | Oberboden |
| 19a | Federaufnahme | 45 | Zugangsseite |
| 19b | Federaufnahme | 50 | Raumwand |
| 20 | Länge | 100 | Oberschrank, Barfach |
| 21 | erster Zapfen | x | Raumorientierung |
| 22 | zweiter Zapfen | y | Raumorientierung |
| 23 | Langloch | z | Raumorientierung |

## Patentansprüche

1. Möbelkomponente (1) mit wenigstens einer Funktionswand (2), mit einem integrierten oder eingesetzten Möbelbeschlag (10) zur Führung eines bewegbaren Möbelteils (40), wobei die Funktionswand (2) zwei Seitenflächen (3, 4), eine Stirnseite (5) und eine stirnseitige Ausnehmung (6) zur Aufnahme des Möbelbeschlags (10) aufweist, wobei der Möbelbeschlag (10) ein Grundelement (11), eine Linearführung (12) und eine an dieser angelenkte Schwenkführung (13) umfasst und wobei die Linearführung (12) zwangsgeführte bewegliche Elemente aufweist, an denen die Schwenkführung (13) beabstandet zum Grundelement (11) angelenkt ist, wobei die beiden Seitenflächen (3, 4) in einer ersten bzw. einer zweiten Ebene liegen, wobei zumindest die Linearführung (12) in einer Schließstellung (14) des Möbelbeschlags (10) zwischen der ersten und der zweiten Ebene liegt und die Linearführung (12) und die Schwenkführung (13) miteinander gekoppelt sind, sodass bei einer Öffnungsbewegung zuerst eine Linearbewegung und anschließend wenigstens eine Schwenkbewegung ausgeführt wird,
und bei der der Möbelbeschlag (10) wenigstens eine Dämpfungseinrichtung (16) zur Dämpfung der Schließ- und/oder Öffnungsbewegung aufweist, wobei die Dämpfungseinrichtung (16) als Lineardämpfer und/oder Rotationsdämpfer ausgeführt ist.

2. Möbelkomponente (1) nach Anspruch 1, bei der die Schwenkführung (13) so an dem bewegbaren Möbelteil (40) angelenkt ist, dass sich im Schließzustand (14) des Möbelbeschlags (10) die Anlenkung der Schwenkführung (13) zwischen den beiden Seitenflächen (3, 4) der Funktionswand (2) befindet.

3. Möbelkomponente (1) nach Anspruch 1, bei der die Schwenkführung (13) so an dem bewegbaren Möbelteil (10) angelenkt ist, dass sich im Schließzustand (14) des Möbelbeschlags (10) die Anlenkung der Schwenkführung (13) wenigstens teilweise vor der Stirnseite (5) der Funktionswand (2) befindet.

4. Möbelkomponente (1) nach einem der vorhergehenden Ansprüche, bei der die Linearführung (12) zumindest eine bewegliche Schiene (27) aufweist, die eine Hubbewegung erzeugt.

5. Möbelkomponente (1) nach einem der vorhergehenden Ansprüche, bei der eine Abfolgesteuerung zur Zwangskopplung der Linear- und Schwenkführung (12, 13) umfasst ist und eine Kulissenführung (24) zur Zwangskopplung aufweist, wobei die Kulissenführung (24) eine Steuerbahn (25) aufweist, die als Kurvenführung ausgeführt sein kann.

6. Möbelkomponente (1) nach einem der vorhergehenden Ansprüche, bei der die Dämpfungseinrichtung (16) wenigstens zeitweise mit einem Element (19) der Linearführung (12) gekoppelt ist.

7. Möbelkomponente (1) nach einem der vorhergehenden Ansprüche, bei der die Dämpfungseinrichtung (16) zumindest zeitweise mit einem Element der Schwenkführung (13) gekoppelt ist.

8. Möbelkomponente (1) nach einem der drei vorhergehenden Ansprüche, bei der der Möbelbeschlag (10) wenigstens einen Antrieb (17) aufweist, der derart auf die Linearführung (12) und die zwangsgekoppelte Schwenkführung (13) wirkt, dass der Antrieb (17) in einem Wirkbereich zwischen der Schließstellung (14) und einer Öffnungsstellung (15) des Möbelbeschlags (10) eine Schließ- und/oder Öffnungskraft auf das bewegbare Möbelteil bewirkt.

9. Möbelkomponente (1) nach dem vorhergehenden Anspruch, wobei die Schließ- und/oder Öffnungskraft einstellbar ist.

10. Möbelkomponente (1) nach einem der vorhergehenden Ansprüche, bei der eine Schwenkachse (31) der Schwenkführung (13) quer zu wenigstens einer der zwei Ebenen ausgerichtet ist.

11. Möbelkomponente (1) nach einem der vorhergehenden Ansprüche, bei der der Möbelbeschlag (10) wenigstens eine Verstelleinrichtung zur Positionierung des bewegbaren Möbelteils (40) in einer Raumorientierung (y, z) aufweist, wobei die Verstelleinrichtung wenigstens ein Schnecken-, ein Kegelrad-, ein Exzenter- oder ein Schraubelement aufweist.

12. Möbelkomponente (1) nach einem der vorhergehenden Ansprüche, bei der die Funktionswand (2) mit dem integrierten Möbelbeschlag (10) eine Dicke (2a) von weniger als 30 mm, insbesondere von weniger als 25 mm und vorzugsweise von weniger als 21 mm aufweist.

13. Möbelkomponente (1) nach einem der vorhergehenden Ansprüche, bei der das Grundelement (11) des Möbelbeschlags (10) eine Dicke (11a) von weniger als 22 mm, insbesondere weniger als 18 mm und vorzugsweise von weniger als 16 mm aufweist.

14. Möbelkomponente (1) nach einem der vorhergehenden Ansprüche, bei der der Möbelbeschlag (10) eine Positioniereinrichtung (18) für das bewegbare Möbelteil (40) aufweist, wobei die Positioniereinrichtung (18) eine lösbare Rastkupplung (30b, 34a, 34b) aufweist, um das bewegbare Möbelteil (40) in wenigstens einer Öffnungsstellung (15) zu fixieren und/oder wobei die Funktionswand (2) und das bewegbare Möbelteil (40) ein Aufnahmeabteil (41) wenigstens in einer Schließstellung (14) wenigstens teilweise abtrennt.

15. Möbelkomponente (1) nach einem der vorhergehenden Ansprüche, umfassend wenigstens zwei Funktionswände (2) mit wenigstens einem eingesetzten oder integrierten Möbelbeschlag (10) zur Führung des bewegbaren Möbelteils (40) und/oder bei dem die Funktionswand (2) eine vertikale Seitenwand bildet.

## Claims

1. A Furniture component (1) with at least one functional wall (2), with an integrated or inserted furniture fitting (10) for guiding a mobile furniture part (40), wherein the functional wall (2) comprises two side faces (3, 4), a front face (5) and front-face recess (6) for locating the furniture fitting (10), wherein the furniture fitting (10) comprises a base element (11), a linear guide (12) and a swivel guide (13) linked to the latter and wherein the linear guide (12) comprises positively driven mobile elements, to which the swivel guide (13) is linked spaced apart from the base element (11),
wherein the two side faces (3, 4) lies in a first and a second plane, wherein at least the linear guide (12)in a closed position (14) of the furniture fitting (10) lies between the first and the second plane and the linear guide (12) and the swivel guide (13) are coupled with one another, so that first a linear movement and then at least one swivelling movement is performed during an opening movement, and wherein the furniture fitting (10) comprises at least one damping device (16) for damping the closing/or opening movement, wherein the damping device (16) is constituted as a linear damper and/or a rotation damper.

2. A furniture component (1) according to claim 1, wherein the swivel guide (13) is linked to the mobile furniture part (40), in such a way that, in the closed state (14) of the furniture fitting (10), the linkage of the swivel guide (13) is located between the two side faces (3, 4) of the functional wall (2).

3. The furniture component (1) according to claim 1, in which the swivel guide (13) is linked to the mobile furniture part (10), in such a way that, in the closed state (14) of the furniture fitting (10), the linkage of the swivel guide (13) is at least partially located in front of the front face (5) of the functional wall (2).

4. The furniture component (1) according to any one of the preceding claims, in which the linear guide (12) comprises at least one mobile rail (27), which produces a lifting movement.

5. The furniture component (1) according to any one of the preceding claims, in which a sequence control is included for the positive coupling of the linear and swivel guide (12, 13) and comprises a slotted guide (24) for the positive coupling, wherein the slotted guide (24) comprises a control path (25), which can be constituted as a curve guide.

6. The furniture component (1) according to any one of the preceding claims, in which the damping device (16) is at least partially coupled with an element (19) of the linear guide (12).

7. The furniture component (1) according to any one of the preceding claims, in which the damping device (16) is at least partially coupled with an element of the swivel guide (13) .

8. The furniture component (1) according to any one of the three preceding claims, in which the furniture fitting (10) comprises at least one drive (17), which acts on the linear guide (12) and the positively coupled swivel guide (13), in such a way that the drive (17) brings about a closing and/or opening force on the mobile furniture part in an effective range between the closed position (14) and an open position (15) of the furniture fitting (10).

9. The furniture component (1) according to any one of the preceding claims, in which the closing and/or opening force is adjustable.

10. The furniture component (1) according to any one of the preceding claims, in which a swivel axis (31) of the swivel guide (13) is orientated transversely to at least one of the two planes.

11. The furniture component (1) according to any one of the preceding claims, in which the furniture fitting (10) comprises at least one adjustment device for the positioning of the mobile furniture part (40) in a spatial orientation (y, z), wherein the adjustment device comprises at least a worm gear, a bevel gear, a cam gear or a screw element.

12. The furniture component (1) according to any one of the preceding claims, in which the functional wall (2) with an integrated furniture fitting (10) has a thickness (2a) of less than 30 mm, in particular less than 25 mm and preferably less than 21 mm.

13. The furniture component (1) according to any one of the preceding claims, in which the base element (11) of the furniture fitting (10) has a thickness (11a) of less than 22 mm, in particular less than 18 mm and preferably less than 16 mm.

14. The furniture component (1) according to any one of the preceding claims, in which the furniture fitting (10) comprises a positioning device (18) for the mobile furniture part (40), wherein the positioning device (18) comprises a detachable snap-on coupling (30b, 34a, 34b), in order to fix the mobile furniture part (40) in at least one opening position (15) and/or wherein the functional wall (2) and the mobile furniture part (40) at least partially separate a receiving section (41) at least in a closed position (14).

15. The furniture component (1) according to any one of the preceding claims, comprising at least two functional walls (2) with at least one inserted or integrated furniture fitting (10) for guiding the mobile furniture part (40) and/or in which the functional wall (2) forms a vertical side wall.

## Revendications

1. Composant de meuble (1), pourvu d'au moins une paroi fonctionnelle (2), dotée d'une ferrure (10) de meuble intégrée ou insérée, destinée à guider une partie (40) de meuble mobile, la paroi fonctionnelle (2) comportant deux faces latérales (3, 4), une face frontale (5) et un évidement (6) frontal, destiné à recevoir la ferrure (10) de meuble, la ferrure (10) de meuble comprenant un élément de base (11), un guidage linéaire (12) et un guidage pivotant (13), articulé sur celui-ci et le guidage linéaire (12) comportant des éléments mobiles à guidage forcé, sur lesquels le guidage pivotant (13) est articulé avec un écart par rapport à l'élément de base (11),
**caractérisé**
**en ce que** les deux faces latérales (3, 4) se situent dans un premier ou dans un deuxième plan, dans une position de fermeture (14) de la ferrure (10) de meuble, au moins le guidage linéaire (12) se situant entre le premier et le deuxième plan et le guidage linéaire (12) et le guidage pivotant (13) étant accouplés l'un à l'autre, de telle sorte que lors d'un déplacement en ouverture, d'abord un mouvement linéaire et par la suite au moins un mouvement pivotant soit réalisé,
et sur lequel la ferrure (10) de meuble comporte au moins un système amortisseur (16), destiné à amortir le déplacement en fermeture et / ou en ouverture, le système amortisseur (16) étant réalisé sous la forme d'un amortisseur linéaire et / ou d'un amortisseur en rotation.

2. Composant de meuble (1) selon la revendication 1, sur lequel le guidage pivotant (13) est articulé sur la partie (40) de meuble mobile de telle sorte que dans l'état de fermeture (14) de la ferrure (10) de meuble, l'articulation du guidage pivotant (13) se trouve entre les deux faces latérales (3, 4) de la paroi fonctionnelle (2).

3. Composant de meuble (1) selon la revendication 1, sur lequel le guidage pivotant (13) est articulé sur la partie (40) de meuble mobile de telle sorte que dans l'état de fermeture (14) de la ferrure (10) de meuble, l'articulation du guidage pivotant (13) se trouve au moins en partie à l'avant de la face frontale (5) de la paroi fonctionnelle (2).

4. Composant de meuble (1) selon l'une quelconque des revendications précédentes, sur lequel le guidage linéaire (12) comporte au moins une glissière (27) mobile, qui génère un mouvement de levage.

5. Composant de meuble (1) selon l'une quelconque des revendications précédentes, sur lequel est comprise une commande séquentielle, pour l'accouplement forcé du guidage linéaire et du guidage pivotant (12, 13) et qui comporte un guidage à coulisse (24) pour l'accouplement forcé, le guidage à coulisse (24) comportant une piste directrice (25) qui peut être réalisée sous la forme d'un guidage courbe.

6. Composant de meuble (1) selon l'une quelconque des revendications précédentes, sur lequel le système amortisseur (16) est accouplé au moins temporairement avec un élément (19) du guidage linéaire (12).

7. Composant de meuble (1) selon l'une quelconque des revendications précédentes, sur lequel le système amortisseur (16) est accouplé au moins temporairement avec un élément du guidage pivotant (13).

8. Composant de meuble (1) selon l'une quelconque des trois revendications précédentes, sur lequel la ferrure (10) de meuble comporte au moins un entraînement (17), qui agit sur le guidage linéaire (12) et sur le guidage pivotant (13) à couplage forcé, de telle sorte que dans une zone d'action entre la position de fermeture (14) et une position d'ouverture (15) de la ferrure (10) de meuble, l'entraînement (17) imprime une force de fermeture et / ou une force d'ouverture sur la partie de meuble mobile.

9. Composant de meuble (1) selon la revendication précédente, la force de fermeture et / ou d'ouverture étant réglable.

10. Composant de meuble (1) selon l'une quelconque des revendications précédentes, sur lequel un axe de pivotement (31) du guidage pivotant (13) est orienté à la transversale par rapport à un moins l'un des deux plans.

11. Composant de meuble (1) selon l'une quelconque des revendications précédentes, sur lequel la ferrure (10) de meuble comporte au moins un système d'ajustage pour le positionnement de la partie (40) de meuble mobile dans une orientation spatiale (y, z), le système d'ajustage comportant au moins un élément à vis sans fin, un élément à pignon conique, un élément excentrique ou un élément fileté.

12. Composant de meuble (1) selon l'une quelconque des revendications précédentes, sur lequel la paroi fonctionnelle (2) avec la ferrure (10) de meuble intégrée présente une épaisseur (2a) de moins de 30 mm, notamment de moins de 25 mm et de préférence, de moins de 21 mm.

13. Composant de meuble (1) selon l'une quelconque des revendications précédentes, sur lequel l'élément de base (11) de la ferrure (10) de meuble présente une épaisseur (11a) de moins de 22 mm, notamment de moins de 18 mm et de préférence, de moins de 16 mm.

14. Composant de meuble (1) selon l'une quelconque des revendications précédentes, sur lequel la ferrure (10) de meuble comporte un système de positionnement (18) pour la partie (40) de meuble mobile, le système de positionnement (18) comportant un accouplement par enclenchement (30b, 34a, 34b) amovible, pour fixer la partie (40) de meuble mobile dans au moins une position d'ouverture (15) et / ou la paroi fonctionnelle (2) et la partie (40) de meuble séparant au moins partiellement une pièce réceptrice (41) au moins dans une position de fermeture (14).

15. Composant de meuble (1) selon l'une quelconque des revendications précédentes, comprenant au moins deux parois fonctionnelles (2), pourvues d'au moins une ferrure (10) de meuble insérée ou intégrée, destinée à guider la partie (40) de meuble mobile et / ou sur lequel la paroi fonctionnelle (2) constitue une paroi latérale verticale.
